# EUROPÄISCHE PATENTANMELDUNG

(11) **EP 4 303 491 A1**
(43) Veröffentlichungstag der Anmeldung: **10.01.2024**
(21) Anmeldenummer: 22183726.3
(22) Anmeldetag: 08.07.2022
(51) Int. Cl.: F23G 5/00, F23N 5/00

(54) **VERFAHREN ZUR ERMITTLUNG DER GESAMTEN, BIOGENEN UND FOSSILEN KOHLENSTOFF- UND CO2-FRACHT SOWIE DES ABGASVOLUMENSTROMS BEI DER VERBRENNUNG VON ABFÄLLEN UND ABFALLBÜRTIGEN BRENNSTOFFEN**

(71) Anmelder: EWR Consult - Ingeneurbüro für Umwelttechnik e.U., 1100 Wien (AT)
(72) Erfinder: FELLNER, Johann, 1100 Wien (AT); SCHWARZBÖCK, Therese, 1200 Wien (AT); DWORAK, Sabine, 1090 Wien (AT)
(74) Vertreter: Patentanwälte Barger, Piso & Partner

(57) **Zusammenfassung**

Die Erfindung betrifft ein Verfahren zur Ermittlung der gesamten, biogenen und fossilen Kohlenstoff- und CO2- Fracht sowie des Abgasvolumenstroms bei der Verbrennung von Abfällen und abfallbürtigen Brennstoffen beim Betrieb von Abfallverbrennungsanlagen.

Die Erfindung ist dadurch gekennzeichnet, dass für die Ermittlung zumindest die zwei Gleichungen betreffend die Energiebilanz und des Verhältnisses von biogenem zu fossilem Kohlenstoff und zusätzlich entweder die Kohlenstoffbilanz oder die Sauerstoffverbrauchsbilanz verwendet wird.

In Ausgestaltungen können beide, und auch weitere, Bilanzen verwendet werden.

## Beschreibung

Die Erfindung betrifft ein Verfahren zur Ermittlung der gesamten, biogenen und fossilen Kohlenstoff- und CO2-Fracht sowie des Abgasvolumenstroms bei der Verbrennung von Abfällen und abfallbürtigen Brennstoffen mit im Vergleich zu bisherigen Verfahren verbesserter Genauigkeit, entsprechend dem Oberbegriff des Anspruches 1.

Die Betreiber von Müllverbrennungsanlagen bzw. Mitverbrennungsanlagen (darunter versteht man eine Verbrennungsanlage, in der Abfälle als Ersatz- oder Zusatzbrennstoff bis zu 40 % der in einem Kalendervierteljahr tatsächlich zugeführten durchschnittlichen Gesamtbrennstoffwärmeleistung eingesetzt werden, kann von Jurisdiktion zu Jurisdiktion variieren) sind bzw. werden zukünftig gesetzlich verpflichtet, die während vorgegebener Zeiträume emittierten Kohlenstoff- bzw. CO2 Frachten auszuweisen. Typischerweise gilt es diese CO2 Emissionen unterschieden nach ihren Quellen (biogene bzw. erneuerbare Abfallbestandteile, wie z.B. Papier, Holz, oder Küchenabfälle und fossile Abfallbestandteile, wie z.B. Kunststoffe) auszuweisen.

Um der bestehenden (und zukünftigen) gesetzlichen Verpflichtung nachzukommen, sind gemäß Stand der Technik unterschiedliche Verfahren bekannt, die in der DIN EN ISO 21644:2021-07 beschrieben sind:
- Abfallprobenahme und anschließend
   o Anwendung der manuellen Sortierung (für > 10mm), wobei den einzelnen Abfallfraktionen fossile und biogene Kohlenstoffgehalte zugeordnet werden und diese schlussendlich zu einem Gesamtkohlenstoffgehalt des Abfalls bzw. einem gesamten biogenen und fossilen Kohlenstoffgehalt des Abfalls aggregiert werden.
   o Anwendung der selektiven Lösemethode, bei der die entnommenen Abfallproben mit unterschiedlichen Chemikalien behandelt werden, sodass biogene Abfallbestandsteile gelöst werden und fossile Materialien zurückbleiben, wodurch eine Unterscheidung in biogen und fossil ermöglicht wird. Zusätzlich wird den entnommenen Abfallproben nach entsprechender Aufbereitung mittels Elementaranalyse der gesamte Kohlenstoffgehalt sowie der Kohlenstoffgehalt im Löserest bestimmt.
   o Anwendung der Radiocarbonmethode. Hier wird an einer Abfallprobe das Isotopenverhältnis von 14C zu 12C bestimmt und daraus der biogene Kohlenstoffanteil abgeleitet. Zusätzlich ist analog zur selektiven Lösemethode der Gesamtkohlenstoff der Abfallproben zu bestimmen.

Sämtliche Verfahren, die darauf beruhen, dass repräsentative Abfallproben entnommen, entsprechend aufbereitet und analysiert werden, sind typischer sehr aufwendig, kostenintensiv und aufgrund der großen Heterogenität von Abfällen zumeist mit erheblichen Unsicherheiten verbunden bzw. einer Vielzahl an Proben um ein möglichst repräsentatives Ergebnis zu erhalten.

Alternativ zur Abfallprobennahme können folgende alternative Verfahren verwendet werden, die entweder die Material- und Energieströme der Anlage bilanzieren oder eine Probenahme im Abgas der Anlage durchführen. Beschrieben sind diese Methoden im Detail in den Normen ISO 18466:2016 und ISO 13833:2013:
- Bilanzenmethode. Diese beruht auf einem mathematischen Abgleich von verschiedenen Energie- und Stoffbilanzen der Müllverbrennungsanlage
- Die Radiocarbonmethode mit Probenahme des CO2 im Abgas der Anlage und anschließende Analyse auf das Isotopenverhältnis von 14C zu 12C, das proportional zum biogenen Kohlenstoff- bzw. CO2-Anteil ist.

Alternativ zur Radiocarbonmethode kann auch das in der WO2020252513 (Verfahren zur Analyse des Betriebs und zur Betriebsoptimierung von Müllverbrennungsanlagen) offenbarte Verfahren zur Bestimmung des Anteils an biogenem bzw. fossilem Kohlenstoff im Abfallinput bzw. Abgas einer Abfallverbrennungsanlage verwendet werden. Dieses Verfahren ist dadurch gekennzeichnet, dass im Abgas der Gehalt an CO2 gemessen wird und, gegebenenfalls nach Rückführung dieses Messwertes auf einen normierten O2 Gehalt im Abgas, das Verhältnisses von biogenem zu fossilen Kohlenstoff im verbrannten Müll bestimmt werden kann.

Der Vorteil der Radiocarbonmethode gegenüber der Bilanzenmethode bzw. dem Verfahren der WO2020252513 ist, dass das Verhältnis von fossilen zu biogenem Kohlenstoff bzw. fossilen zu biogenem CO2 genau bestimmt werden kann (mit geringerer Unsicherheit). Ein Nachteil der Radiocarbonmethode (und auch des Verfahrens der WO202025251) ist hingegen, dass zur Ermittlung der biogene und fossilen Kohlenstoff-Fracht bzw. CO2-Fracht, diese Verhältniszahl (biogener Kohlenstoffanteil bzw. fossiler Kohlenstoffanteil) mit dem Abgasvolumenstrom und der CO2 Konzentration im Abgas multipliziert werden muss, um schlussendliche eine biogene bzw. fossilen CO2 Fracht bestimmen zu können (siehe Gleichung 1 und Gleichung 2).

Sowohl der Abgasvolumenstrom als auch in vielen Fällen die CO2 Konzentration im Abgas werden in Müllverbrennungsanlagen oft nur mit unzureichender Genauigkeit bestimmt (in seltenen Fällen verfügt die Anlage über keine CO2 Messung im Abgas.).

Demzufolge bedeutet eine hohe Genauigkeit der Radiocarbonmessung zur Bestimmung des biogen Kohlenstoffanteils *f*_{*CO*2*,biogen*} bzw. fossilen Kohlenstoffanteils (1 - *f*_{*CO*2*,biogen*}) nicht unmittelbar eine hohe Endgenauigkeit der biogenen und fossilen CO2 Fracht, die allerdings die gesetzlich relevanten Ergebnisse darstellen. ${M}_{CO 2 , biogen} = \frac{{c}_{{CO}_{2} , fg}}{100} ∗ \frac{{V}_{fg} ∗ {m}_{{CO}_{2}}}{{v}_{mol}} ∗ {f}_{CO 2 , biogen} ∗ \frac{1}{1000}$ ${M}_{CO 2 , fossil} = \frac{{c}_{{CO}_{2} , fg}}{100} ∗ \frac{{V}_{fg} ∗ {m}_{{CO}_{2}}}{{v}_{mol}} ∗ \left(1-{f}_{CO 2 , biogen}\right) ∗ \frac{1}{1000}$

Die Bilanzenmethode hingegen weist eine geringere Genauigkeit hinsichtlich des Anteils an biogenen bzw. fossilen Kohlenstoff und CO2 auf (ähnlich zum Verfahren der WO202025251). Gleichzeitig ist die Bilanzenmethode jedoch in der Lage durch das überbestimmte System an Energie und Stoffbilanzen, die Genauigkeit der Abgasvolumenstrommessung zu verbessern (die Messunsicherheit wird reduziert).

Folglich leiden alle drei Verfahren unter unterschiedlichen Nachteilen, die schlussendlich eine Bestimmung der fossilen und biogenen CO2 Frachten mit hohen Genauigkeiten (Fehler von unter 3% relativ) kaum erlauben.

Es besteht somit ein Bedarf an einem genauen und doch einfachen Verfahren zur Bestimmung der fossilen und biogenen CO2 Frachten, und es ist Ziel und Aufgabe der Erfindung, ein solches Verfahren anzugeben.

Die Erfindung löst diese Aufgabe durch die im kennzeichnenden Teil des Anspruches1 angegebenen Merkmale. Mit anderen Worten, durch eine neue Kombination von zwei Verfahren (Radiocarbonmethode und Bilanzenmethode bzw. Bilanzenmethode und Verfahren der WO202025251) in einer speziellen Form, wodurch die Genauigkeit des benötigten Endergebnisses (fossile und biogene CO2 Fracht) auf unerwartete Weise stark verbessert wird.

Im Konkreten sieht die Erfindung vor, dass das Ergebnis der Radiocarbonbestimmung bzw. des Verfahrens der WO202025251 in Form einer weiteren "Gleichung" in die Bilanzenmethode integriert wird und auf diese Weise wertvolle weitere Information den Bilanzgleichungen zugeführt wird, was es schlussendlich erlaubt, sowohl den Abgasvolumenstrom als auch die CO2 Konzentration im Abgas mit hoher Genauigkeit (Fehler < 3 % relativ) zu bestimmen/zu berechnen.

Im Konkreten beruht das so entwickelte Verfahren/Erfindung darauf, dass wasser- und aschefreie fossile als aus biogene Materialien ein jeweils relativ konstantes Verhältnis von Kohlenstoffgehalt und dazugehörigem Heizwert aufweisen. Dh. bei bekanntem Heizwert (errechenbar aus der Energiebilanz der Anlage) und bekanntem Verhältnis von biogenem zu fossilem Kohlenstoff im Abfall ergibt sich für trockenen Abfall eine genau ermittelbare Verhältniszahl von Kohlenstoff zu Heizwert, aus der wiederum über den Heizwert der Kohlenstoffgehalt des Abfalls (Produkt aus Abgasvolumenstrom und CO2 Konzentration im Abgas) errechnet werden kann. Wird feuchter Abfall betrachtet, so ist zusätzlich der Wassergehalt bei der Errechnung der Verhältniszahl zwischen Kohlenstoff und Heizwert des Abfalls zu berücksichtigen (erfolgt bei Anwendung der Bilanzenmethode unter Berücksichtigung der Massenbilanz bei bekanntem Aschegehalt).

Anders als bei der aus der EP 1 715 339 A3 bekannten: "bestehenden Bilanzenmethode" ist es das primäre Ziel der Erfindung, nicht die Massenanteile an biogenen, fossilen, und inerten Materialien sowie Wasser zu bestimmen, sondern den Abgasvolumenstrom und die CO2 Konzentration mit hoher Genauigkeit zu ermitteln. Beide können anschließend gemeinsam mit dem Resultat der Radiocarbonbestimmung bzw. dem Verfahren der WO202025251 (*f*_{*CO*2*,biogen*}) in Gleichung 1 und Gleichung 2 eingesetzt werden um die fossile und biogene Kohlenstoff- bzw. CO2 Fracht mit minimaler Unsicherheit zu bestimmen.

Im Folgenden sind die Gleichungen der bestehenden Bilanzenmethode (gemäß ISO 18466:2016) sowie die Erweiterung um eine zusätzliche Gleichung (Berücksichtigung des Ergebnisses der Radiocarbonmethode bzw. des Verfahrens der WO202025251 - siehe Gleichung 14) angeführt. Dabei wird bei der Energiebilanz (Bilanz 5) auf die einzige Figur verwiesen. Diese zeigt einen Vergleich der Heizwerte von verschiedenen wasser- und aschefreien Kunststoffen (dargestellt durch Kreissymbole) und biogenen Materialien, wie Holz, Papier, Küchenabfälle (dargestellt durch Dreieckssymbole), die sich im Abfall befinden können. Auf der x-Achse sind Messdaten der Heizwerte (in MJ/kg) aufgetragen, während auf der y-Achse mittels Boje-Formel und der Elementarzusammensetzung der Materialien berechnete Heizwerte (in MJ/kg) aufgetragen wurden. Es zeigt sich zwischen den gemessenen und den berechneten Heizwerten eine sehr gute Übereinstimmung. Die Messdaten stammen aus unterschiedlichen Quellen (Zahlen zu Kunststoffen vorwiegend aus Schjerve & Schneider, 2018 Materialtechnische Tabellen für den Brandschutz, Bauphysik Kalender 2018:. Zahlen zu unterschiedlichen biogenen Materialien wurden primär der Phyllis Datenbank https://phyllis.nl/ entnommen)

### 1. Massenbilanz

Die Gesamtmasse ergibt sich aus der Summe der Masse an inertem Material *M_{I}*, Masse an wasser- und aschefreiem (waf) biogenen Material *M_{B}*, Masse an waf fossilen Material *M_{F}*, und Masse an Wasser *M_{W}*. Bezogen auf die gesamte Abfallmasse *M_{Abfall}* ergibt sich folgende Gleichung: ${m}_{B} + {m}_{F} + {m}_{I} + {m}_{W} = 1$ $\begin{matrix}{m}_{B} = \frac{{M}_{B}}{{M}_{Abfall}} & {m}_{F} = \frac{{M}_{F}}{{M}_{Abfall}} & {m}_{I} = \frac{{M}_{I}}{{M}_{Abfall}}\end{matrix}$ ${m}_{W} = \frac{{M}_{W}}{{M}_{Abfall}}$

### 2. "Aschen"-bilanz

Der Aschegehalt des Abfalls *m_{I}* (bezogen auf die Feuchtsubstanz des Abfalls) errechnet sich aus der Trockenmasse der Verbrennungsrückstände *M*_{*Verbrennungsr*ü*ckst*ä*nde*} bezogen auf den gesamten Abfallinput*M_{Abfall}*. ${m}_{I} = \frac{{M}_{Verbrennungsr ü ckst ä nde}}{{M}_{Abfall}}$

Eine potentielle Massenänderung von "inerten" Materialien bei der Verbrennung durch beispielsweise die Oxidation von Metallen (Aluminium) sind für die Aschenbilanz unerheblich. Ebenso ist der Gehalt an Rauchgasreinigungsmitteln (CaO bzw. NaO) in den Rückständen (Aschen) für die Bilanz zumeist unbedeutend. Beides kann jedoch auch massenmäßig näherungsweise berücksichtigt werden.

### 3. Kohlenstoffbilanz

Der Kohlenstoffgehalt des Abfalls *C_{Abfall}* ergibt sich aus den einzelnen Kohlenstoffgehalten der waf Fraktionen Biogen und Fossil. Wertebereiche für die Kohlenstoffgehalte dieser beiden waf Fraktionen lassen sich wiederum aus Sortieranalysen und Literaturangaben ableiten (siehe Schwarzböck et al. 2017). Dieser rechnerisch abgeleitete organische Kohlenstoffgehalt des Abfalls (zuzüglich einem zumeist gering angenommenem anorganischen Kohlenstoffgehalt) muss mit dem mittleren Kohlenstoffgehalt des Abfalls *C_{Abfall}* übereinstimmen, der sich aus der Reingasmenge und der CO2 Konzentration ergibt (siehe Gleichung 9). $\left({m}_{B}∗cCb+{m}_{F}∗cCf\right) ∗ 1000 + {C}_{anorg} = {C}_{Abfall} = = \left[{V}_{fg}∗\left({c}_{CO 2 , fg}-\frac{\left(100-{c}_{O 2 , fg}-{c}_{CO 2 , fg}\right)}{\left(100-{c}_{O 2 , air}-{c}_{CO 2 , air}\right)}∗{c}_{CO 2 , air}\right)∗\frac{1}{100}∗∗\frac{MC}{{v}_{mol}}\right] ∗ \frac{1000}{{M}_{Abfall}}$

### 4. Sauerstoffverbrauchsbilanz

Der Sauerstoffverbrauch der Abfallverbrennung *0*2*_{verbr_Abfall}* errechnet sich aus der Elementarzusammensetzung von waf biogenen und fossilen Materialien und deren Massenanteile (*m_{B}*,*m_{F}*) und muss mit dem im Abgas beobachteten Sauerstoffverbrauch übereinstimmen (siehe Gleichung 10). ${m}_{B} ∗ \left(\frac{cCb}{MC}+\frac{cHb}{4 ∗ MH}-\frac{cOb}{2 ∗ MO}+\frac{cNb}{MN}+\frac{cSb}{MS}\right) ∗ 1000 + {m}_{F} ∗ ∗ \left(\frac{cCf}{MC}+\frac{cHf - \frac{cClf}{Mcl}}{4 ∗ MH}-\frac{cOf}{2 ∗ MO}+\frac{cNf}{MN}+\frac{cSf}{MS}\right) ∗ 1000 + O {2}_{anorg} = O {2}_{{verbr}_{Abfall}} = = \left[{V}_{fg}∗\left({c}_{O 2 , air}∗\frac{\left(100-{c}_{O 2 , fg}-{c}_{CO 2 , fg}\right)}{\left(100-{c}_{O 2 , air}-{c}_{CO 2 , air}\right)}-{c}_{O 2 , fg}\right)∗\frac{1}{100}∗∗\frac{1000}{{v}_{mol}}\right] ∗ \frac{1}{{M}_{Abfall}}$

Der Sauerstoffumsatz infolge Oxidation anorganischer Materialien kann durch die Aufnahmen des Parameters *0*2*_{anorg}* berücksichtigt werden. Generell ist dieser Faktor jedoch sehr gering und zumeist von vernachlässigbarer Bedeutung für die Sauerstoffverbrauchsbilanz.

### 5. Energiebilanz

Der untere Heizwert des Abfalls *HW_{Abfall}* kann über die Elementarzusammensetzung der beiden Fraktionen Biogen und Fossil und deren Massenanteile (*m_{B}*,*m_{F}*) und den Wassergehalt *m_{W}* bestimmt werden, wobei dafür unterschiedliche empirische Gleichungen herangezogen werden können. Im Konkreten wird die Formel von Boie (1957) für Abfälle empfohlen, da für diese die beste Übereinstimmung zwischen gemessenen und berechneten Heizwerten von Abfallbestandteilen festgestellt wurde (siehe Abbildung 1 bzw. Kost, 2001). ${m}_{B} ∗ \left(cCb∗34,8+cHb∗93,9-cOb∗10,8+cNb∗6,3+cSb∗10,5\right) ∗ 1000 + {m}_{F} ∗ \left(cCf∗34,8+\left(cHf-\frac{cClf}{MCl}\right)∗93,9-cOf∗10,8+cNf∗6,3+cSf∗10,5\right) ∗ 1000 - {m}_{W} ∗ 2450 = {HW}_{Abfall} = \left[\frac{{M}_{Dampf} ∗ Δh}{η}\right] ∗ \frac{1}{{M}_{Abfall}}$

### 6. Stoffbilanzen für biogene und fossile Materialien

Die Summe der Konzentrationen der Elemente C, H, O, N, S und Cl bezogen auf wasser- und aschefreie biogene bzw. fossile Substanz muss näherungsweise 1 ergeben. $cCb + cHb + cOb + cNb + cSb = 1$ $cCf + cHf + cOf + cNf + cSf + cClf = 1$

### 7. Gleichung zum Verhältnis von biogenem zu fossilem Kohlenstoff

Der Massenanteil an biogenem Material *m_{B}* multipliziert mit der Kohlenstoffgehalt *cCb* der wasser- und aschefreien Biomasse dividiert durch den Gesamtkohlenstoffgehalt *C_{Abfall}* muss dem über die Radiocarbonmethode bzw. dem Verfahren der WO202025251 bestimmten biogenen Kohlenstoffanteil *f*_{*CO*2*,biogen*} entsprechen. $\frac{{m}_{B} ∗ cCb}{{C}_{Abfall}} = {f}_{CO 2 , biogen}$

### Mathematische Lösung der Gleichungen

Ein Zusammenführen der vorgestellten Bilanzgleichungen führt zu einem linearen Gleichungssystem von acht Gleichungen mit vier Unbekannten *m_{I}*, *m_{B}*, *m_{F}* und *m_{W}* Massenanteilen und je nachdem ob eine gesicherte Volumenstrommessung des Abgases und eine CO2 Konzentrationsmessung im Abgas vorhanden ist zu weiteren 2 Unbekannten (*V_{fg}* und *c*_{*CO*2*,fg*}). Es handelt sich somit um ein überbestimmtes System, dessen Lösung über eine Ausgleichrechnung ermittelt werden muss. Die Koeffizienten *(cCb, cCf,* ...) der Unbekannten und die Anlagenmesswerte sind durch Mittelwerte (wahrscheinlichste Werte) und Unsicherheitsbereiche gegeben.

Gelöst wird das Gleichungssystem über nichtlineare Ausgleichsrechnung (siehe zB. Narasimhan & Jordache, 2000).

In unterschiedlichen Ausprägungen der Erfindung kann auch auf einzelne Gleichungen verzichten werden, wobei dies zumeist mit einem Genauigkeitsverlust (höhere Unsicherheit des Endergebnisses verbunden ist).

Wesentlich für die Anwendung ist jedoch zumindest die Verwendung der Gleichungen 14, 11 und 9 bzw. 14, 11 und 10, wobei in diesem Fall Näherungsannahmen für den Wassergehalt des Abfalls *m_{W}* getroffen werden müssen.

### Beispiele

### Beispiel A Müllverbrennungsanlage I

Es liegen Betriebsdaten für alle gemäß dem Gleichungssystem benötigen Parameter vor, wobei die Messunsicherheit des Reingasvolumenstroms *V_{fg}* mit einer relativen Unsicherheit von ±15% relativ groß ist. Zusätzlich zu den Betriebsdaten liegt das Ergebnis der Radiocarbonmessung, der Anteil an biogenem Kohlenstoff *f*_{*CO*2*,biogen*}, vor (siehe Tabelle 1). Ziel ist es, durch das erfindungsgemäße Verfahren die hohe Unsicherheit des Reingasvolumenstroms durch die Berechnung zu reduzieren.

**Tabelle 1: Betriebsdaten der Anlage bzw. Messdaten aus der 14C Messung**

| Parameter | Einheit | Mittel- bzw. Summenwert | Standardabweichung |
|---|---|---|---|
| *M_{Abfall}* | t/Monat | 20 752 | 311 |
| *M*_{*Verbrennungsr*ü*ckst*ä*nde*} | t/Monat | 3 721 | 112 |
| *V_{fg}* | Nm³/Monat | 99 107 000 | 14 866 050 |
| *c*_{*O*2*,fg*} | Vol-% | 7,83 | 0,0783 |
| *c*_{*CO*2*,fg*} | Vol-% | 11,28 | 0,1692 |
| *M_{Dampf}* | t H2O/Monat | 77 777 | 389 |
| Δ*h* | MJ/t H2O | 2 626 | 6 |
| *η* | - | 0,880 | 0,005 |
| *f*_{*CO*2*,biogen*} | kg C/kg C | 0,542 | 0,012 |

Zusätzlich fließen in das Gleichungssystem Informationen über die Elementarzusammensetzung von wasser- und aschefreier Biomasse und fossilen Materialien ein. Diese sind in Tabelle 2 und Tabelle 3 (Kovarianzen zwischen einzelnen Elementargehalten) zusammengefasst. Die Information aus Tabelle 2 und Tabelle 3 gilt auch für die Beispiele B und C.

*0*2*_{anorg}* und *C_{anorg}* wurden im gegenständlichen Beispiel vernachlässigt bzw. mit Null angenommen.

Ohne Anwendung des erfindungsgemäßen Verfahrenswürden sich unter Anwendung der Gleichungen 1 und 2 und gemäß Gauß'scher Fehlerfortpflanzung folgende Werte und Unsicherheiten für die biogenen und fossilen CO2 Emissionsfrachten ergeben: ${M}_{CO 2 , biogen} = \frac{11,28}{100} ∗ \frac{99 107 000 ∗ 44}{22,414} ∗ 0,542 ∗ \frac{1}{1000} = 11 894 \pm 1 812 Tonnen CO 2 / Monat$ ${M}_{CO 2 , fossil} = \frac{11,28}{100} ∗ \frac{99 107 000 ∗ 44}{22,414} ∗ \left(1-0,542\right) ∗ \frac{1}{1000} = 10 051 \pm 1 538 Tonnen CO 2 / Monat$

**Tabelle 2: Wertebereiche für die Elementarzusammensetzung von biogenen und fossilen Materialien (auf wasser- und aschefreier waf Basis) - basierend auf Schwarzböck et al. 2017**

| Parameter | Einheit | Mittelwert | Standardabweichung |
|---|---|---|---|
| *cCb* | kg C/kg waf | 0,4826 | 0,00476 |
| *cHb* | kg H/kg waf | 0,06478 | 0,00126 |
| *cOb* | Kg O/kg waf | 0,44329 | 0,00533 |
| *cNb* | kg N/kg waf | 0,00699 | 0,00239 |
| *cSb* | kg S/kg waf | 0,00114 | 0,00035 |
| *cCf* | kg C/kg waf | 0,77736 | 0,01578 |
| *cHf* | kg H/kg waf | 0,1123 | 0,00486 |
| *cOf* | Kg O/kg waf | 0,06132 | 0,01163 |
| *cNf* | kg N/kg waf | 0,01391 | 0,00257 |
| *cSf* | kg S/kg waf | 0,00295 | 0,00108 |
| *cClf* | kg Cl/kg waf | 0,03216 | 0,01505 |

**Tabelle 3: Kovarianz zwischen einzelnen Parametern der Elementarzusammensetzung von biogenen und fossilen Materialien (auf wasser- und aschefreier waf Basis)**

| 1. Variable | 2. Variable | Ko-Varianz |
|---|---|---|
| *cOb* | *cCb* | -2,3137E-05 |
| *cHb* | *cCb* | 4,083E-06 |
| *cOb* | *cHb* | -6,0258E-06 |
| *cOf* | *cCf* | -0,00014294 |
| *cHf* | *cCf* | 6,5356E-05 |
| *cOf* | *cHf* | -4,7448E-05 |

Nach Einsetzen der Werte in die Gleichungen 3 bis 14 und Anwendung einer nichtlinearen Ausgleichsrechnung für das so entstehende Gleichungssystem ergeben sich folgende ausgeglichene Werte (Tabelle 4):

**Tabelle 4: ausgeglichene Betriebsdaten der Anlage bzw. Messdaten aus der 14C Messung (nach Anwendung des erfindungsgemäßen Verfahrens)**

| Parameter | Einheit | Mittel- bzw. Summenwert | Standardabweichung |
|---|---|---|---|
| *V_{fg}* | Nm³/Monat | 98 536 535 | 1 607 982 |
| *c*_{*CO*2*,fg*} | Vol-% | 11,255 | 0,151 |
| *f*_{*CO*2*,biogen*} | kg C/kg C | 0,542 | 0,012 |

Die biogenen bzw. fossilen CO2 Emissionen (inkl. Unsicherheiten) ergeben sich schlussendlich nach Anwendung des erfindungsgemäßen Verfahrens und den ermittelten Daten gemäß Tabelle 4 und den sich aus dem erfindungsgemäßen Verfahrens ergebenden Covarianzen (nicht dargestellt) zwischen den Parameter zu : ${M}_{CO 2 , biogen} = \frac{11,255}{100} ∗ \frac{98 536 535 ∗ 44}{22,414} ∗ 0,542 ∗ \frac{1}{1000} = 11 809 \pm 308 Tonnen CO 2 / Monat$ ${M}_{CO 2 , fossil} = \frac{11,255}{100} ∗ \frac{98 536 535 ∗ 44}{22,414} ∗ \left(1-0,542\right) ∗ \frac{1}{1000} = 9 966 \pm 261 Tonnen CO 2 / Monat$

Die Unsicherheit des Ergebnisses konnte durch die Anwendung des erfindungsgemäßen Verfahrens deutlich (nahezu um Faktor 6) reduziert werden von ± 1 538 Tonnen CO2/Monat auf ± 261 Tonnen CO2/Monat (die fossilen CO2 Emissionen betreffend). Noch deutlicher wurde die Unsicherheit des Reingasvolumenstroms von ± 14,9 Mio Nm³/Monat auf ± 1,6 Mio Nm³/Monat reduziert (Reduktion um Faktor 9,3).

### Beispiel B: Müllverbrennungsanlage II

Es liegen Betriebsdaten für alle gemäß dem Gleichungssystem benötigen Parameter vor, mit Ausnahme der CO2 Messung*c*_{*CO*2*,fg*}, die an der gegenständlichen Anlage nicht installiert ist. Hinzukommt, dass die Messunsicherheit des Reingasvolumenstroms *V_{fg}* mit einer relativen Unsicherheit von ±10% relativ groß ist. Zusätzlich zu den Betriebsdaten liegt das Ergebnis der Radiocarbonmessung, der Anteil an biogenem Kohlenstoff*f*_{*CO*2*,biogen*}, vor (siehe Tabelle 5). Ziel ist es durch das erfindungsgemäße Verfahren die CO2 Konzentration im Reingas zu errechnen und die Unsicherheit des Reingasvolumenstroms durch die Berechnung zu reduzieren.

**Tabelle 5: Betriebsdaten der Anlage bzw. Messdaten aus der 14C Messung**

| Parameter | Einheit | Mittel- bzw. Summenwert | Standardabweichung |
|---|---|---|---|
| *M_{Abfall}* | t/Monat | 20 752 | 311 |
| *M*_{*Verbrennungsr*ü*ckst*ä*nde*} | t/Monat | 3 721 | 112 |
| *V_{fg}* | Nm³/Monat | 99 107 000 | 9 910 700 |
| *c*_{*O*2*,fg*} | Vol-% | 7,83 | 0,0783 |
| *c*_{*CO*2*,fg*} | Vol-% | ? | ? |
| *M_{Dampf}* | t H2O/Monat | 77 777 | 389 |
| Δ*h* | MJ/t H2O | 2 626 | 6 |
| *η* | - | 0,880 | 0,005 |
| *f*_{*CO*2*,biogen*} | kg C/kg C | 0,542 | 0,012 |

Die Wertebereiche für die Elementarzusammensetzung von biogenen und fossilen Materialien sind analog zu Beispiel A (siehe Tabelle 2 und 3).

Da keine CO2 Messung vorliegt, können selbst bei vorhandener Radiocarbonmessung die biogenen und fossilen CO2 Emissionen nicht bestimmt werden.

Durch Anwendung des erfindungsgemäßen Verfahrens kann die CO2 Konzentration im Reingas errechnet werden, ebenso kann die Unsicherheit des Reingasvolumenstroms reduziert werden. Es ergeben sich nach Anwendung der nichtlinearen Ausgleichsrechnung folgende Wertebereiche (siehe Tabelle 6), wobei die Ausgleichsrechnung in folgenden Formeln bzw. Schritten erfolgt:
Das generelle Datenausgleichsproblem lässt sich als gewichtetes Optimierungsproblem der kleinsten Quadrate darstellen:
Konkret geht es um die Minimierung von $Min {\left({x}^{˜}-x\right)}^{T} {Σ}^{- 1} \left({x}^{˜}-x\right)$
Mit der Bedingung von $f \left(u, x, z\right) = 0$ mit
   - *f*: Vektor (m x 1) mit Gleichheitsbeschränkung
   - u: Vektor (p × 1) der nicht gemessenen Variablen
   - *x*: Vektor (n x 1) der gemessenen Variablen
   - *x̃*: Vektor (n x 1) der Messwerte der gemessenen Variablen
   - z: Vektor (q × 1) der Konstanten

Da es sich um zum Teil nichtlineare Bedingungen im Gleichungssystem handelt wurde die Methode iterativen Lösung durch sukzessive lineare Approximation mittels Taylorreihenentwicklung für die Funktion *f*(*u*,*x*,*z*) = 0 gewählt, wobei lediglich der konstante Term und die erste Ableitung berücksichtigt wurden. $f \left(u, x, z\right) = {J}_{u} \left(u-û\right) + {J}_{x} \left(x-\hat{x}\right) + f \left(û, \hat{x}, z\right) = 0$

Dies entspricht in Matrixform $\left[\begin{matrix}{J}_{u} & {J}_{x} & f\end{matrix}\right] \left[\begin{matrix}u - û \\ x - \hat{x} \\ 1\end{matrix}\right] = 0$ mit
- *û*: Vektor (p × 1) der geschätzten Werte der nicht gemessenen Variablen
- *x̂*: Vektor (n x 1) der geschätzten Werte der gemessenen Variablen
- Σ: Varianz-Kovarianz Matrix (n x n) der Messwerte

- *Jᵤ*: Jacobi-Matrix (m x p) der nicht gemessenen Variablen
- *Jₓ*: Jacobi-Matrix (m x n) der gemessenen Variablen
${J}_{u} = \left[\begin{matrix}\frac{\partial {f}_{1}}{\partial {u}_{1}} \frac{\partial {f}_{2}}{\partial {u}_{2}} & ⋯ & \frac{\partial {f}_{1}}{\partial {u}_{p}} \\ ⋮ & ⋱ & ⋮ \\ \frac{\partial {f}_{m}}{\partial {u}_{1}} \frac{\partial {f}_{m}}{\partial {u}_{2}} & ⋯ & \frac{\partial {f}_{m}}{\partial {u}_{p}}\end{matrix}\right] {J}_{x} = \left[\begin{matrix}\frac{\partial {f}_{1}}{\partial {x}_{1}} \frac{\partial {f}_{2}}{\partial {x}_{2}} & ⋯ & \frac{\partial {f}_{1}}{\partial {x}_{n}} \\ ⋮ & ⋱ & ⋮ \\ \frac{\partial {f}_{m}}{\partial {x}_{1}} \frac{\partial {f}_{m}}{\partial {x}_{2}} & ⋯ & \frac{\partial {f}_{m}}{\partial n}\end{matrix}\right]$

Für diese linearisierte Form der Gleichung wird dann die Methode der linearen Ausgleichsrechnung angewandt, wobei das Prozedere der linearen Approximation mittels Taylorreihenentwicklung und lineare Ausgleichsrechnung mehrmals iterativ wiederholt wird, bis die entsprechende Lösung für die nicht lineare Funktion gefunden wird (ausreichende Annäherung der linearen Approximation an die nichtlineare Funktion).

Für das bestehende Gleichungssystem des erfindungsgemäßen Verfahrens bestehen die Vektoren *u* und *x* aus folgenden Variablen: $u = \left[\begin{matrix}{m}_{B} & {m}_{F} & {m}_{W} & {m}_{I} & {V}_{fg}\end{matrix}\right]$ $x = \left[\begin{matrix}\begin{matrix}cCb & cHb & cOb & cNb & cSb & cCf & cHf & cOf & cNf & cSf & cClf\end{matrix} \\ \begin{matrix}{c}_{O 2 , fg} & {c}_{CO 2 , fg} & {c}_{CO 2 , biogen} & {M}_{Abfall} & {M}_{Verbrennungsr ü ckst ä nde}\end{matrix} \\ \begin{matrix}{M}_{Dampf} & Δh & η\end{matrix}\end{matrix}\right]$

Im Rahmen jeder Iteration wird ein Berechnungsverfahren gemäß der Projektionsmatrix von Crowe herangezogen um die lineare Ausgleichsrechnung durchzuführen. Dabei werden im Groben die folgenden Schritte durchlaufen:
1. Schritt: die Messwerte x*x̃* der gemessenen Variablen x werden als erste Schätzwerte verwendet. Die ersten Schätzwerte û für die Unbekannten u müssen vom Benutzer vorgegeben werden.
2. Schritt: die Jacobi Matrizen *Jᵤ*, *Jₓ* werden berechnet.
3. Schritt: *f*, *Jᵤ* und *Jₓ* werden für *û*, *x̂*, z ausgewertet.
4. Schritt: die reduzierte Stufenform (rref) von [*Jᵤ Jₓ f*] wird abgeleitet. Die Idee dahinter ist es, ein Gleichungssystem zu finden welches nur Funktionen von gemessenen Variablen beinhaltet $rref \left[\begin{matrix}{J}_{u} & {J}_{x} & f\end{matrix}\right] = \left[\begin{matrix}I & {A}_{xc} & {A}_{zc} \\ 0 & {A}_{xr} & {A}_{zr}\end{matrix}\right]$ mit
- I: Identitätsmatrix (p x p)
- *A_{xc}*: Matrix (p x n) für die Berechnung der nicht gemessenen Variablen
- *A_{zc}*: Matrix (p × 1) für die Berechnung der nicht gemessenen Variablen (konstanter Teil)
- *Aₓᵣ*: Matrix ((m-p) x n) für den Datenausgleich
- *A_{zr}*: Matrix ((m-p) x 1) für den Datenausgleich (konstanter Teil)
Der untere Bereich der Matrix kann verwendet werden um das gewünschte Set an Gleichungen zu erhalten, dann keine nicht gemessenen Variablen enthält. ${A}_{xr} \left(x-\hat{x}\right) + {A}_{zr} = 0$
5. Schritt: Neue Werte für x werden berechnet: $x = {x}^{˜} - {{ΣA}_{xr}}^{T} {\left({A}_{xr}{{ΣA}_{xr}}^{T}\right)}^{- 1} \left\{{A}_{xr}\left({x}^{˜}-\hat{x}\right)+{A}_{zr}\right\}$
6. Schritt: Neue Werte für u werden berechnet: $u = û - {A}_{xc} \left(x-\hat{x}\right) - {A}_{zc}$
7. Schritt: Sofern die neuen Werte für *x* und *u* sich nicht signifikant von den jenen der vorhergehenden Iteration unterscheiden, wird die Berechnung abgebrochen. Gibt es signifikante Unterschiede so wird die Berechnung ab Schritt 3 mit neuen "Schätzwerten" (x̂ = x, û = u) wiederholt.
8. Schritt: Die Varianz - Kovarianz Matrizen Σ*ₓ* und Σ*ᵤ* werden berechnet: ${Σ}_{x} = \left(I-{{ΣA}_{xr}}^{T}{\left({A}_{xr}{{ΣA}_{xr}}^{T}\right)}^{- 1}{A}_{xr}\right) Σ$ ${Σ}_{u} = {A}_{xc} {Σ}_{x} {{A}_{xc}}^{T}$

**Tabelle 6: ausgeglichene Betriebsdaten der Anlage bzw. Messdaten aus der 14C Messung (nach Anwendung des erfindungsgemäßen Verfahrens)**

| Parameter | Einheit | Mittel- bzw. Summenwert | Standardabweichung |
|---|---|---|---|
| *V_{fq}* | Nm³/Monat | 99 356 526 | 2 841 501 |
| *c*_{*CO*2*,fg*} | Vol-% | 11,16 | 0,32 |
| *f*_{*CO*2*,biogen*} | kg C/kg C | 0,542 | 0,012 |

Die biogenen bzw. fossilen CO2 Emissionen (inkl. Unsicherheiten) ergeben sich schlussendlich nach Anwendung des erfindungsgemäßen Verfahrens und den ermittelten Daten gemäß Tabelle 6 und den sich aus dem erfindungsgemäßen Verfahren ergebenden Covarianzen (nicht dargestellt) zwischen den Parameter zu ${M}_{CO 2 , biogen} = \frac{11,16}{100} ∗ \frac{99 356 526 ∗ 44}{22,414} ∗ 0,542 ∗ \frac{1}{1000} = 11 795 \pm 311 Tonnen CO 2 / Monat$ ${M}_{CO 2 , fossil} = \frac{11,16}{100} ∗ \frac{99 356 526 ∗ 44}{22,414} ∗ \left(1-0,542\right) ∗ \frac{1}{1000} = 9 968 \pm 262 Tonnen CO 2 / Monat$

Trotz komplettes Fehlen der CO2 Messungen und einer relativ "ungenauen" Reingasvolumenstrommessung (relativer Fehler von 10%) können unter Anwendung des erfindungsgemäßen Verfahrens die fossilen und biogenen CO2 Emissionen mit hoher Genauigkeit bestimmt werden (relativer Fehler im Bereich von 2.6%).

Die relative Unsicherheit der Reingasvolumenstrommessung konnte durch die Anwendung des erfindungsgemäßen Verfahrens von 10% auf kleiner 3% reduziert werden (siehe Tabelle 5 und 6). Des Weiteren war es möglich, trotz fehlender CO2 Messdaten, diese zu errechnen mit 11,16±0,32 Vol-%. Im Vergleich dazu lag der "wahre" Messwert (aus Beispiel A übernommen) bei 11,28±0,17 Vol-%, wodurch sich zeigt, dass das erfindungsgemäße Verfahren geeignet ist bei fehlenden CO2 Messdaten diese mit hinreichender Genauigkeit zu errechnen.

### Beispiel C: Müllverbrennungsanlage III

Es liegen Betriebsdaten für alle gemäß dem Gleichungssystem benötigen Parameter vor, mit Ausnahme der CO2 Messung im Reingas *c*_{*CO*2*,fg*} und des Reingasvolumenstroms*V_{fg}*. Zusätzlich zu den Betriebsdaten liegt das Ergebnis der Radiocarbonmessung, der Anteil an biogenem Kohlenstoff*f*_{*CO*2*,biogen*}, vor (siehe Tabelle 5). Ziel ist es, durch das erfindungsgemäße Verfahren die CO2 Konzentration im Reingas sowie den Reingasvolumenstrom zu errechnen, damit dadurch unter Anwendung von Gleichung 1 und 2 die fossilen und biogenen CO2 Emissionen errechnet werden können.

**Tabelle 7 Betriebsdaten der Anlage bzw. Messdaten aus der 14C Messung**

| Parameter | Einheit | Mittel- bzw. Summenwert | Standardabweichung |
|---|---|---|---|
| *M_{Abfall}* | t/Monat | 20 752 | 311 |
| *M*_{*Verbrennungsr*ü*ckst*ä*nde*} | t/Monat | 3 721 | 112 |
| *V_{fg}* | Nm³/Monat | ? | ? |
| *c*_{*O*2,*fg*} | Vol-% | 7,83 | 0,0783 |
| *c*_{*CO*2,*fg*} | Vol-% | ? | ? |
| *M_{Dampf}* | t H2O/Monat | 77 777 | 389 |
| Δ*h* | MJ/t H2O | 2 626 | 6 |
| *η* | - | 0,880 | 0,005 |
| *f*_{*CO*2*,biogen*} | kg C/kg C | 0,542 | 0,012 |

Die Wertebereiche für die Elementarzusammensetzung von biogenen und fossilen Materialien ist analog zu Beispiel A (siehe Tabelle 2 und 3).

Da weder eine CO2 Messung noch eine funktionierende Reingasvolumenstrommessung vorliegt können selbst bei vorhandener Radiocarbonmessung die biogenen und fossilen CO2 Emissionen nicht bestimmt werden.

Durch Anwendung des erfindungsgemäßen Verfahrenskann die CO2 Konzentration im Reingas und auch der Reingasvolumenstrom errechnet werden. Es ergeben sich nach Anwendung der nichtlinearen Ausgleichsrechnung folgende Wertebereiche:

**Tabelle 8 ausgeglichene Betriebsdaten der Anlage bzw. Messdaten aus der 14C Messung (nach Anwendung des erfindungsgemäßen Verfahrens)**

| Parameter | Einheit | Mittel- bzw. Summenwert | Standardabweichung |
|---|---|---|---|
| *V_{fg}* | Nm³/Monat | 99 206 983 | 2 960 344 |
| *c*_{*CO*2*,fg*} | Vol-% | 11,17 | 0,33 |
| *f*_{*CO*2*,biogen*} | kg C/kg C | 0,542 | 0,012 |

Die biogenen bzw. fossilen CO2 Emissionen (inkl. Unsicherheiten) ergeben sich schlussendlich nach Anwendung des erfindungsgemäßen Verfahrens und den ermittelten Daten gemäß Tabelle 8 und den sich aus dem erfindungsgemäßen Verfahrens ergebenden Covarianzen (nicht dargestellt) zwischen den Parameter zu ${M}_{CO 2 , biogen} = \frac{11,17}{100} ∗ \frac{99 206 983 ∗ 44}{22,414} ∗ 0,542 ∗ \frac{1}{1000} = 11 794 \pm 311 Tonnen CO 2 / Monat$ ${M}_{CO 2 , fossil} = \frac{11,17}{100} ∗ \frac{99 206 983 ∗ 44}{22,414} ∗ \left(1-0,542\right) ∗ \frac{1}{1000} = 9 967 \pm 262 Tonnen CO 2 / Monat$

Trotz kompletten Fehlens der CO2 Messungen und der Reingasvolumenstrommessung können unter Anwendung des erfindungsgemäßen Verfahrens die fossilen und biogenen CO2 Emissionen mit hoher Genauigkeit bestimmt werden (relativer Fehler im Bereich von 2.6%).

Das erfindungsgemäße Verfahren erlaubt die Errechnung des Reingasvolumenstroms und auch der CO2 Konzentration im Reingas mit einer relativen Unsicherheit von rund 3%.

Die errechnete Reingasmenge (Mittelwert) liegt bei 99 206 983 Nm³/Monat im Vergleich zum Messwerte von 99 107 000 Nm³/Monat (aus Beispiel A übernommen). Die CO2-Konzenration wurde mithilfe des erfindungsgemäßen Verfahrens mit 11,17±0,33 Vol-% errechnet. Im Vergleich dazu lag der "wahre" Messwert (aus Beispiel A übernommen) bei 11,28±0,17 Vol-%, wodurch sich zeigt, dass das erfindungsgemäße Verfahren geeignet ist bei fehlenden CO2 und Reingasmessdaten diese mit hinreichender Genauigkeit zu errechnen.

### Literatur:

DIN EN ISO 21644:2021-07, Solid recovered fuels - Methods for the determination of biomass content, 2021, European Committee for Standardization.
ISO 18466:2016, Stationary source emissions - Determination of the biogenic fraction in CO2 in stack gas using the balance method, 2016, International Organization for Standardization.
ISO 13833:2013, Stationary source emissions - Determination of the ratio of biomass (biogenic) and fossil-derived carbon dioxide - Radiocarbon sampling and determination.
Kost, T. 2001. Brennstofftechnische Charakterisierung von Haushaltsabfällen, Ph.D.Thesis, Beiträge zur Abfallwirtschaft/ Altlasten, Band 16, Technische Universität Dresden, Institut für Abfallwirtschaft und Altlasten, Dresden.
Narasimhan, S., Jordache C., 2000. Data Reconciliation & Gross Error Detection. Gulf Publishing Company, Houston, Texas.
Schjerve & Schneider, 2018 Materialtechnische Tabellen für den Brandschutz, Bauphysik Kalender 2018.
Schwarzböck, T., Van Eygen, E., Rechberger, H. and Fellner, J. 2017. Determining the amount of waste plastics in the feed of Austrian waste-to-energy facilities. Waste Management & Research 35(2), 207-216.

### Verwendete Formelzeichen

- *M_{B}*, *M_{F}*, *M*_{*I*,}*M_{BW}*: Masse der Fraktionen Biogen, Fossil, Inert und Wasser [kg FS]
- *M_{Abfall}*: Masse des behandelten Abfalls [kg FS]
- *m_{B}*, *m_{F}*, *m_{I}*, *m_{W}*: Massenanteil der Fraktion Inert, Biogen, Fossil und Wasser
- [kg/kg FS] *M*_{*Verbrennungsr*ü*ckst*ä*nde*}: Trockenmasse der festen Verbrennungsrückstände (Summe aus Schlacke, Asche und Filterkuchen)
- *cCb, cHb, cOb*, *cNb,*: *cSb* Gehalt an C, H, O, N und S der wasser- und aschefreien Biomasse [kg/kg wasser- und aschefrei]
- *cCf, cHf, cOf*, *cNf*,: *cSf, cClf* Gehalt an C, H, O, N, S und Cl der wasser- und aschefreien fossilen Fraktion [kg/kg wasser- und aschefrei]
- *C_{anorg}*: Gehalt an anorganischen Kohlenstoff im Abfall der als CO2 freigesetzt wird [kg C/kg FS] ... typischerweise < 0,003 kg C/kg FS
- *V_{fg}*: trockener Abgasvolumenstrom [Nm³]
- *c*_{*CO*2*,fg*}, *c*_{*O*2*,fg*}: CO2 und O2 Konzentration im trockenen Abgas der Anlage [Vol-
- %] *c*_{*CO*2*,air*}, *C*_{*O*2*,air*}: CO2 und O2 Konzentration in der Verbrennungsluft der Anlage
- [Vol-%] *MC, MH*, *MO*, *MN, MS*, *MCl*: Molmassen der Elemente C, H, O, N, S und Cl [g/mol]
- *vₘₒₗ*: Molvolumen [Nm3/mol] = 0,0224 Nm3/mol
- *C_{Abfall}*: gesamter Kohlenstoffgehalt des Abfalls [kg C/kg FS Abfall]
- *0*2*_{anorg}*: anorganischer Sauerstoffverbrauch (durch Oxidation anorganischer Abfallbestandteile, zb. Al) [mol O2/kg FS Abfall]
- *O*2*_{verbr_Abfall}*: gesamter Sauerstoffverbrauch während der Verbrennung des Abfalls [mol O2/kg FS Abfall]
- *HW_{Abfall}*: Heizwert des Abfalls [kJ/kg FS Abfall]
- *M_{Dampf}*: erzeugte Dampfmenge [kg H2O]
- Δ*h*: spezifische Nettoenthalpie des Dampfkreislaufes [kJ/kg H2O]
- *η*: Wirkungsgrad des Dampfkessels [-]
- *M*_{*CO*2*,biogen*}: biogene CO2 Fracht [Tonnen CO2]
- *M*_{*CO*2*,fossil*}: fossile CO2 Fracht [Tonnen CO2]
- *vₘₒₗ*: Molvolumen (=22,414 m³/kmol)
- *f*_{*CO*2*,biogen*}: biogener Kohlenstoffanteil im Abgas der Anlage (bestimmt mittels Radiocarbonmethode bzw. mittels dem Verfahren gemäß der Patentschrift WO202025251) [-]

## Patentansprüche

1. Verfahren zur Ermittlung der gesamten biogenen und fossilen Kohlenstoff- und CO2- Fracht und des Abgasvolumenstroms bei der Verbrennung von Abfällen und abfallbürtigen Brennstoffen beim Betrieb von Abfallverbrennungsanlagen, **dadurch gekennzeichnet, dass** für deren Ermittlung zumindest die folgenden zwei Gleichungen (Energiebilanz und Gleichung des Verhältnisses von biogenem zu fossilem Kohlenstoff): $\begin{matrix}{m}_{B} ∗ \left(cCb∗34,8+cHb∗93,9-cOb∗10,8+cNb∗6,3+cSb∗10,5\right) ∗ 1000 + \\ + {m}_{F} ∗ \left(cCf∗34,8+\left(cHf-\frac{cClf}{MCl}\right)∗93,9-cOf∗10,8+cNf∗6,3+cSf∗10,5\right) \\ ∗ 1000 - {m}_{W} ∗ 2450 = {HW}_{Abfall} = \left[\frac{{M}_{Dampf} ∗ Δh}{η}\right] ∗ \frac{1}{{M}_{Abfall}}\end{matrix}$ und $\frac{{m}_{B} ∗ cCb}{{C}_{Abfall}} = {f}_{CO 2 , biogen}$ sowie zusätzlich entweder die Kohlenstoffbilanz: $\begin{matrix}\left({m}_{B}∗cCb+{m}_{F}∗cCf\right) ∗ 1000 + {C}_{anorg} = {C}_{Abfall} = \\ = \left[\begin{matrix}{V}_{fg} ∗ \left({c}_{CO 2 , fg}-\frac{\left(100-{c}_{O 2 , fg}-{c}_{CO 2 , fg}\right)}{\left(100-{c}_{O 2 , air}-{c}_{CO 2 , air}\right)}∗{c}_{CO 2 , air}\right) ∗ \frac{1}{100} ∗ \\ ∗ \frac{MC}{{v}_{mol}}\end{matrix}\right] ∗ \frac{1000}{{M}_{Abfall}}\end{matrix}$ oder die Sauerstoffverbrauchsbilanz: $\begin{matrix}{m}_{B} ∗ \left(\frac{cCb}{MC}+\frac{cHb}{4 ∗ MH}-\frac{cOb}{2 ∗ MO}+\frac{cNb}{MN}+\frac{cSb}{MS}\right) ∗ 1000 + {m}_{F} ∗ \\ ∗ \left(\frac{cCf}{MC}+\frac{cHf - \frac{cClf}{MCl}}{4 ∗ MH}-\frac{cOf}{2 ∗ MO}+\frac{cNf}{MN}+\frac{cSf}{MS}\right) ∗ 1000 \\ + O {2}_{anorg} = O {2}_{{verbr}_{Abfall =}} \\ = \left[{V}_{fg}∗\left({c}_{O 2 , air}∗\frac{\left(100-{c}_{O 2 , fg}-{c}_{CO 2 , fg}\right)}{\left(100-{c}_{O 2 , air}-{c}_{CO 2 , air}\right)}-{c}_{O 2 , fg}\right)∗\frac{1}{100}∗\frac{1000}{{v}_{mol}}\right] \\ ∗ ∗ \frac{1}{{M}_{Abfall}}\end{matrix}$ verwendet wird.

2. Verfahren nach Anspruch 1, **dadurch gekennzeichnet, dass** sowohl die Kohlenstoffbilanz als auch die Sauerstoffverbrauchsbilanz verwendet werden.

3. Verfahren nach Anspruch 1 oder 2, **dadurch gekennzeichnet, dass** zusätzlich die Massenbilanzen: ${m}_{B} + {m}_{F} + {m}_{I} + {m}_{W} = 1$ $\begin{matrix}{m}_{B} = \frac{{M}_{B}}{{M}_{Abfall}} {m}_{F} = \frac{{M}_{F}}{{M}_{Abfall}} & {m}_{I} = \frac{{M}_{I}}{{M}_{Abfall}}\end{matrix}$ ${m}_{W} = \frac{{M}_{W}}{{M}_{Abfall}}$ und/oder die Aschenbilanz: ${m}_{I} = \frac{{M}_{Verbrennunggsr ü ckst ä nde}}{{M}_{Abfall}}$ und/oder die Stoffbilanzen für biogene und fossile Materialien: $cCb + cHb + cOb + cNb + cSb = 1$ $cCf + cHf + cOf + cNf + cSf + cClf = 1$ verwendet werden.

4. Verfahren nach einem der Ansprüche 1 bis 3, **dadurch gekennzeichnet, dass** die Anteile mittels Ausgleichsrechnung ermittelt werden.
